# EUROPÄISCHE PATENTSCHRIFT

(11) **EP 0 590 114 B1**
(45) Veröffentlichungstag und Bekanntmachung des Hinweises auf die Patenterteilung: **28.08.1996**
(21) Anmeldenummer: 93906596.7
(22) Anmeldetag: 24.03.1993
(51) Int. Cl.: B02C 13/28

(54) **HAMMER FÜR HAMMERBRECHER UND -MÜHLEN**
HAMMER FOR HAMMER CRUSHERS AND HAMMER MILLS
MARTEAU POUR CONCASSEURS ET BROYEURS A MARTEAUX

(30) Priorität: 21.04.1992 DE 4213039; 13.05.1992 DE 4215666
(43) Veröffentlichungstag der Anmeldung: 06.04.1994
(73) Patentinhaber: Krupp Fördertechnik GmbH, D-47226 Duisburg (DE)
(72) Erfinder: KÖNIG, Rolf, D-4404 Telgte (DE)
(86) Internationale Anmeldenummer: EP9300706
(87) Internationale Veröffentlichungsnummer: WO9320942

(56) Entgegenhaltungen:
- DE-B- 1 015 304
- DE-C- 554 677
- DE-C- 725 652
- US-A- 2 994 486
- US-A- 4 352 774

## Beschreibung

Die Erfindung betrifft einen Hammer für Hammerbrecher und -mühlen gemäß dem Oberbegriff des Anspruchs 1.

Hämmer für Hammerbrecher und -mühlen haben einen geringen Ausnutzungsgrad, weil nur ihr Schlagbereich für die Zerkleinerungsarbeit zur Verfügung steht. Üblicherweise ist heute der Schlagbereich entweder gehärtet oder mit hoch verschleißfesten Auftragsschweißungen versehen oder die Hämmer sind aus sogenanntem Verbundguß hergestellt. So erreicht man eine längere Nutzungsdauer, wodurch die Wartungs- und Verschleißkosten gesenkt werden.

Gegenüber den vorbeschriebenen einteiligen Hämmern haben solche mit auswechselbarem Schlagkopf einen höheren Nutzungsgrad, weil bei diesen nur der Schlagkopf ausgewechselt werden muß und der Basishammer mehrfach wiederverwendet werden kann.

Durch die DE-AS 11 63 641 ist eine Befestigung von Hartgußschlägerköpfen auf Schlägerarmen von Schlägermühlen bekannt, wobei der Unterteil des Schlägerkopfes eine Ausnehmung zum Aufschieben auf den Schlägerarm besitzt, die nach unten und zur Rückseite offen ist und den oberen Teil des rechteckigen Schlägerarmes von drei Seiten und oberseitig mit geringem Spiel umschließt. Über die drei inneren Seitenwände der Ausnehmung des Schlägerkopfes verläuft eine Wulst, die in entsprechenden Nuten des Schlägerarmes eingreift.

Ein Problem der auswechselbaren Schlagköpfe besteht in ihrer Befestigung an bzw. auf dem Basishammer. Es gibt unterschiedliche Lösungen, wobei die bekanntesten durch Schraub-, Keil- und Steckverbindungen gebildet werden. Alle erfüllen die wesentlichen Anforderungen nur zum Teil, daß nämlich auf die haltenden Elemente möglichst keine Schlagkräfte wirken sollen, daß ferner ihre Befestigungselemente nicht dem Verschleiß ausgesetzt und auch nach längerer Nutzung schnell zu lösen sein sollen, und daß sie darüber hinaus formschlüssig mit dem Basishammer verbunden sein müssen, um vorzeitigen Bruch zu vermeiden.

Der DE-PS 975 240 sowie der DE-PS 10 15 304 ist jeweils eine Schlagleiste für Schleudermühlenrotoren zu entnehmen, die in zwei verschiedenen Stellungen in eine Nut des Rotors einsetzbar ist, und hierzu zwei im Querschnitt gleiche, jedoch um 180° um die Längsachse der Schlagleiste verdrehte unsymmetrische Teile aufweist, von denen jeweils einer in die für die Ausführung von kleinen Bewegungen mit hinreichendem Spiel gestaltete Nut des Rotors derart eingesetzt ist, daß der andere Teil allein durch das von der Fliehkraft erzeugte Drehmoment mit seiner Rückseite kraftschlüssig gegen eine Anlagefläche der Nut gedrückt wird und die dem Mahlgut zugekehrte Vorderfläche mit der davor liegenden Umfangswandung des Rotors einen spitzen Winkel bildet. Bei diesem St.d.T. werden die Schlagleisten, die in der Regel der Länge des Rotors entsprechen, unmittelbar in den Rotor eingebracht. Ein Bezug zu austauschbaren Schlagköpfen für Hämmer von Hammerbrechern und -mühlen, bei denen die Basishämmer zwischen Scheiben des Rotors befestigt werden, ist in diesem Fall nicht gegeben.

Die DE-C-725.652 zeigt einen Schlägerkopf für eine Schlägermühle, bei dem das Verschleißteil mit einem schwalbenschwanzförmigen Ansatz in einer entsprechenden schwalbenschwanzförmigen Nut im übrigen Kopfteil fest verkeilt ist, d.h. ohne Spiel und daher unnachgiebig darin gelagert ist. Diese Schwalbenschwanzform weist aber auch im Nutgrund und damit auch am Boden des Verschleißteiles ebene Flächen auf, die eine Verdrehung gegeneinander nicht erlauben.

Der Gegenstand der US-A-4.352.774 folgt einer nicht mit dem Anmeldungsgegenstand vergleichbaren Konstruktionsregel und kann daher keinerlei Hinweis auf den Anmeldungsgegenstand geben. Bei diesem bekannten Hammer weist nämlich der Schlagkopf die Nut auf, in der der Hammer geführt wird. Auch die DE-C-544.677 ist mit dem Anmeldungsgegenstand vom Konstruktionsprinzip her nicht vergleichbar, da auch bei diesem bekannten Hammer der Schlagkopf die Nut aufweist und nicht der Hammer. Auch ist bei diesem Hammer eine materialseitige Beaufschlagung des Schlagkopfes ohne Zwängungen in der Nut nicht möglich, so daß Beschädigungen des Schlagkopfes bzw. des Hammerstielansatzes im Nutbereich nicht auszuschließen sind.

Ziel des Erfindungsgegenstandes ist es, den im gattungsbildenden Teil des ersten Patentanspruches beschriebenen Hammer dahingehend weiterzubilden, daß der im materialseitigen Bereich des jeweiligen Hammers vorgesehene Schlagkopf einerseits problemlos montiert und demontiert und andererseits bei materialseitiger Beaufschlagung ohne Zwängungen in der ihn aufnehmenden Nut abgestützt werden kann. Darüber hinaus soll ein Verschleiß am Hammer selber weitestgehend vermieden werden.

Dieses Ziel wird erfindungsgemäß durch die im kennzeichnenden Teil des Anspruchs 1 angegebenen Merkmale erreicht.

Vorteilhafte Weiterbildungen des Erfindungsgegenstandes sind den Unteransprüchen zu entnehmen.

Infolge der erfindungsgemäßen Geometrie des Schlagkopfes kann sich dieser bei materialseitiger Belastung ideal auf seiner Basis abstützen. Wo immer der Schlag angreift, wird der Schlagkopf auf die Pfanne der Basis gedrückt, um sich darauf um einen Drehpunkt soweit zu drehen, bis die sich gegenüberliegenden oberen und unteren Schulterbereiche des Schlagkopfes an den entsprechenden Stellen der Nut zur Anlage kommen. Die Geometrie des Fußes ist im wesentlichen durch Radien bestimmt, deren Drehpunkte in Symmetrie auf dem selben Achsenkreuz liegen. Das an sich bekannte Sicherungselement greift vorzugsweise in eine Nut des Schlagkopffußes ein und arretiert diesen somit gegenüber dem Hammer.

Ausgehend davon, daß sich der Hammer unter der Belastung P etwa um den Drehpunkt von R_{I} drehen muß, sind die Radien R_{II} und R_{III} so bemessen, daß möglichst die Hebelarme s₁ und s₂ über diesen Drehpunkt zu den sich einstellenden Schulteranlagen im Bereich der Nut mindestens gleich sind, wobei s₁ jedoch nie kleiner als s₂ sein soll.

Die Erfindung ist anhand eines Ausführungsbeispieles in der Zeichnung dargestellt und wird wie folgt beschrieben. Es zeigen:
- Figur 1: - Querschnitt durch einen Hammer mit auswechselbarem Schlagkopf
- Figur 2: - Teilschnitt durch den Schlagkopf samt Sicherungselement gemäß Figur 1

Figur 1 zeigt einen Querschnitt durch einen Hammer 1 einer nicht weiter dargestellten Hammermühle, der über einen lediglich angedeuteten Bolzen 2, zwischen nicht weiter dargestellten Scheiben der Hammermühle gehalten und um eine Rotationsachse 3 drehbar ist. Materialseitig weist der Hammer 1 eine Nut 4 auf, die zur Aufnahme eines austauschbaren Schlagkopfes 5 vorgesehen ist. Die Nut 4 verjüngt sich materialseitig unter Bildung eines Radius R_{II} zunächst einmal und verbreitert sich anschließend unter Bildung eines Radius R_{III} zu einem etwa T-förmigen Profilquerschnitt, wobei der Nutboden 6 ein pfannenartig gerundetes Profil aufweist. Der Schlagkopf 5 weist ein äquivalentes Gegenprofil auf, wobei sein Fußbereich 8 sich zunächst verjüngt und sich anschließend wieder verbreitert und der sich auf dem pfannenartigen Profil 6 abstützende Fußbereich 7 unter Bildung eines Radius R_{I}ebenfalls pfannenartig gewölbt ausgebildet ist.

Die geometrische Form des Schlagkopffußes 8 wird, wie bereits dargelegt, durch die Radien R_{I} bis R_{III} bestimmt, deren Drehpunkte 9,10,11 in Symmetrie auf einer die Mittellinie 12 des Schlagkopfes 5 schneidenden Achse 13 angeordnet sind, wobei zwischen den Radien die Beziehung R_{I} größer/gleich R_{II} + R_{III} besteht.

Bei materialseitiger Belastung P bewegt sich der Fußbereich 7 des Schlagkopfes 5 auf dem pfannenartigen Nutgrund 6 und zwar so weit, bis der untere Schulterbereich 14 und der gegenüberliegende obere Schulterbereich 15 des Schlagkopfes 5 an den entsprechenden Anschlagflächen 16 bzw. 17 der Nut 4 zur Anlage kommen. Im pfannenartigen Bereich 7 des Schlagkopffußes 8 ist eine Nut 18 vorgesehen. Der Hammer 1 ist mit einer Durchgangsbohrung 19 ausgebildet, die die Nut 18 schneidet. Die Arretierung des Schlagkopfes 5 gegenüber den Hammer 1 wird durch einen Sicherungsstift 20 herbeigeführt.

Figur 2 zeigt einen Teilschnitt durch den Schlagkopf 5 gemäß Figur 1, bei welchem die Nut 18, die Bohrung 19 sowie das Sicherungselement 20 erkennbar sind.

## Patentansprüche

1. Hammer für Hammerbrecher und -mühlen, der materialseitig mit mindestens einem auswechselbaren Schlagkopf (5) versehen ist, der mit relativem Spiel in einer Nut (4) des Hammers (1) geführt und gegenüber diesem durch mindestens ein Sicherungselement (20) arretiert ist, wobei der Fuß (8) des Schlagkopfes (5) nutseitig einen sich zunächst verjüngenden und sich anschließend verbreiternden Querschnitt aufweist, **dadurch gekennzeichnet,** daß der Fuß (8) des Schlagkopfes (5) nutseitig Radien (R_{I}, R_{II}, R_{III}) aufweist, deren Drehpunkte (9, 10, 11) in Symmetrie auf einer die Mittellinie (12) des Schlagkopfes (5) schneidenden Achse (13) angeordnet sind und die Nut (4) des Hammers (1) mit einem äquivalenten Gegenprofil versehen ist, wobei sowohl der Nutgrund (6) des Hammers (1) als auch der sich darauf abstützende Bereich (7) des Fußes (8) des Schlagkopfes (5) ein pfannenartiges Profil mit dem Radius (R_{I}) aufweisen.

2. Hammer nach Anspruch 1, **dadurch gekennzeichnet,** daß die Radien (R_{I}, R_{II}, R_{III}) der Nut (4) bzw. des Schlagkopfes (5) derart ausgebildet sind, daß sich der Schlagkopf (5) bei materialseitiger Belastung (P) an sich gegenüberliegenden oberen und unteren Schultern (16, 17) der Nut (4) abstützt.

3. Hammer nach den Ansprüchen 1 und 2, **dadurch gekennzeichnet,** daß zwischen den Radien die Beziehung R_{I} größer/gleich R_{II} + R_{III} besteht.

4. Hammer nach den Ansprüchen 1 bis 3, **dadurch gekennzeichnet,** daß der Schlagkopf (5) bei materialseitiger Belastung (P) etwa um den Radius (R_{I}) dreht, wobei die Radien (R_{II} und R_{III}) dergestalt bemessen sind, daß die Hebelarme (S₁ und S₂) über diesem Drehpunkt (9) zu den sich einstellenden Schulteranlagen (14, 16 und 15, 17) mindestens gleich lang sind.

5. Hammer nach den Ansprüchen 1 bis 4, **dadurch gekennzeichnet,** daß die Länge des Hebelarmes (S₂) größer ist als die des Hebelarmes (S₁).

6. Hammer nach den Ansprüchen 1 bis 5, **dadurch gekennzeichnet,** daß der Schlagkopffuß (8) eine Nut (18) aufweist, in die das in einer Bohrung (19) des Hammers (1) geführte Sicherungselement (20) eingreift.

## Claims

1. Hammer for hammer crushers and hammer mills which on the material side is equipped with at least one replaceable striking head (5) which is guided with a relative amount of clearance into a groove (4) of the hammer (1) and fixed with respect thereto by means of at least one securing element (20), wherein the base (8) of the striking head (5) comprises on the groove side a cross section which initially tapers and subsequently widens, characterised in that the base (8) of the striking head (5) comprises on the groove side radii (R1, R11, R111), whose pivots (9, 10, 11) are disposed symmetrically on an axis (13) which intersects the middle line (12) of the striking head (5) and in that the groove (4) of the hammer (1) has an equivalent counterprofile, wherein the groove base (6) of the hammer (1) as well as the region (7) of the base (8) of the striking head (5), which is supported by said hammer, comprise a cup-shaped profile with the radius (R1).

2. Hammer according to claim 1, characterised in that the radii (R1, R11, R111) of the groove (4) or of the striking head (5) respectively are designed in such a way that in the event of a material side loading (P) the striking head (5) is supported by mutually opposite upper and lower shoulders (16, 17) of the groove (4).

3. Hammer according to claim 1 and 2, characterised in that the relationship R1 greater/equal R11 + R111 exists between the radii.

4. Hammer according to claims 1 to 3, characterised in that the striking head (5) rotates approximately around the radius (R1) in the event of a material side loading (P), wherein the radii (R11 and R111) are designed in such a way that the lever arms (S1 and S2) above this pivot (9) are at least the same length as the adjusting shoulder positions (14, 16 and 15, 17).

5. Hammer according to claims 1 to 4, characterised in that the length of the lever arm (S2) is greater than that of the lever arm (S1).

6. Hammer according to claims 1 to 5, characterised in that the base of striking head (8) comprises a groove (18), into which engages the securing element (20) which is guided into a bore (19) of the hammer (1).

## Revendications

1. Marteau pour concasseurs ou broyeurs à marteaux, qui est équipé, coté matériau à broyer, d'au moins une tête de frappe (5) interchangeable, guidée, avec un jeu relatif, dans une rainure (4) du marteau (1) et bloquée par rapport à celui-ci au moyen d'au moins un organe de sécurité (20), étant entendu que le pied (8) de la tête de frappe (5) présente, côté rainure, une section se rétrécissant d'abord, puis s'élargissant ensuite, caractérisé en ce que le pied (8) de la tête de frappe (5) présente, côté rainure, des rayons (R_{I}, R_{II}, R_{III} ) dont les centres de rotation (9, 10, 11) sont disposés symétriquement sur un axe (13) recoupant la ligne médiane (12) de la tête de frappe (5) et en ce que la rainure (4) du marteau (1) présente un contre-profil équivalent, étant entendu qu'aussi bien le fond (6) de la rainure que la zone (7) du pied (8) de la tête de frappe (5), s'appuyant sur ce fond (6) de la rainure présentent un profil en forme de cuvette comportant le rayon (R_{I}).

2. Marteau suivant la revendication 1, caractérisé en ce que les rayons (R_{I}, R_{II}, R_{III} ) de la rainure (4) et de la tête de frappe (5) sont réalisés de telle façon que, sous l'effet de l'effort (P) appliqué côté matériau à broyer, la tête de frappe (5) s'appuie contre les épaulements supérieur et inférieur (16, 17), lui faisant face, de la rainure (4).

3. Marteau suivant la revendication 1 ou la revendication 2, caractérisé en ce qu'entre les rayons, existe la relation R_{I} plus grand ou égal à R_{II} + R_{III} .

4. Marteau suivant les revendications 1 à 3, caractérisé en ce que, sous l'effet de l'effort (P) appliqué côté matériau à broyer, la tête de frappe (5) tourne sensiblement autour du rayon (R_{I}), les rayons (R_{II}, R_{III}) étant dimensionnés de telle façon que les bras de levier (S₁ et S₂), passant par ce centre de rotation (9) vers les points de contact des épaulements qui s'établissent (14,16 et 15, 17), ont une longueur au moins égale.

5. Marteau suivant les revendications 1 à 4, caractérisé en ce que la longueur du bras de levier (S₂) est plus grande que celle du bras de levier (S₁)

6. Marteau suivant les revendications 1 à 5, caractérisé en ce que le pied (8) de la tête de frappe présente une rainure (18), dans laquelle s'engage l'organe de sécurité (20), guidé dans un alésage (19) du marteau (1).
